# FASCICULE DE BREVET EUROPEEN

(11) **EP 0 162 988 B1**
(45) Date de publication et mention de la délivrance du brevet: **17.05.1989**
(21) Numéro de dépôt: 84401102.3
(22) Date de dépôt: 29.05.1984
(51) Int. Cl.: A61H 9/00

(54) **Injecteur hydrocinétique en particulier pour applications balnéothérapiques**
Hydrokinetische Injektionsdüse, insbesondere für die Balneotherapie
Hydrokinetic injector, particularly for balneotherapeutic applications

(43) Date de publication de la demande: 04.12.1985
(73) Titulaire: Dodier, Jacques, F-35100 Rennes (FR)
(72) Inventeur: Dodier, Jacques, F-35100 Rennes (FR)
(74) Mandataire: Ahner, Francis

(56) Documents cités:
- FR-A- 2 497 123
- US-A- 3 892 363
- US-A- 4 135 670

## Description

La présente invention concerne un injecteur hydrocinétique destiné à des applications balnéothérapi- ques, en particulier de type réflexogène par cavitation.

La balnéothérapie réflexogène par cavitation doit permettre de conjuguer l'action de trois agents neurostimulants principaux, à savoir :
un agent thermique résultant de l'utilisation d'eau chaude,
un agent hydromécanique, et
un agent chimique provenant d'une action ionique du gaz dissous dans un jet d'eau aérien sous pression.

Les agents thermiques et hydrocinétiques déterminent une neurostimulation percutanée, tandis que l'agent chimique détermine par les gaz dissous (aéro-ions oxygène singulets négatifs) une neurostimulation principalement à travers le substratum alvéolaire. Ces neurostimulations thermiques, hydromécaniques et chimiques déterminent par la voie des projections somatiques avec l'hypothalamus et le système limbique une régulation des fonctions neurovégétatives. Une telle action triple conduit donc à une harmonisation des fonctions psychosomatiques fournissant une thérapeutique de recyclage fonctionnel neuro-endocrino-sympathique. Cette thérapeutique ne contredit cependant pas d'autres prises en charge de malades traités.

Pour atteindre un tel résultat, il a été nécessaire de procéder à une longue mise au point de l'injecteur hydrocinétique, afin qu'il puisse donner naissance à un écoulement d'eau cavitante sous pression de forme quadrangulaire et lamelliforme, à des ondes de chocs infrasoniques et à des ions oxygène singulets négatifs.

. L'état de la technique antérieure peut notamment être illustré par FR-A-2497123 qui décrit un injecteur hydrocinétique comprenant :
un conduit cylindrique de section interne sensiblement circulaire dont une première extrémité est équipée de moyens de raccordement à une alimentation d'eau sous une pression d'environ 5.105 à environ 10⁶ Pa ;
un convergent tronconique agencé du côté de la seconde extrémité dudit conduit ;
une tête d'injecteur comportant une chambre interne lamelliforme s'étendant jusqu'à l'ouverture distale.

Néanmoins, dans la pratique cet injecteur de la technique antérieure n'a pas conduit aux résultats escomptés, rappelés ci-dessus.

L'injecteur hydrocinétique conforme à la présente invention est caractérisé en ce que ledit convergent tronconique présente un coefficient de Venturi sensiblement égal à 1,25 et en ce que l'injecteur comporte en outre une chambre d'expansion cylindrique placée immédiatement en aval dudit convergent tronconique et se terminant par une fenêtre rectangulaire oblongue créant un second rétrécissement de la section de passage, dont le coefficient de Venturi est sensiblement égal à 2.

Selon une variante, la tête d'injecteur se présente sous la forme d'un cornet terminal délimitant, entre ladite fenêtre rectangulaire oblongue et une ouverture distale, un passage de forme généralement pyramidale et de section quadrangulaire variable de façon continue et réglable.

D'autres caractéristiques et avantages de la présente invention apparaîtront à la lecture de la description détaillée faite ci-après notamment en référence aux dessins annexés sur lesquels :
la figure 1 représente une vue en perspective de l'injecteur hydrocinétique selon l'invention,
la figure 2 représente une coupe longitudinale de l'injecteur hydrocinétique par un plan médian,
la figure 3 représente une demi-coupe longitudinale par un demi-plan médian perpendiculaire au plan de coupe de la figure 2, et
la figure 4 représente une coupe d'un mode de réalisation particulier de la tête d'injecteur.

Sur les différentes figures annexées, les éléments correspondants seront désignés par les mêmes références.

Le corps proprement dit de l'injecteur hydrocinétique est constitué par un conduit cylindrique 10 de section interne sensiblement circulaire. Avantageusement ce conduit cylindrique 10 présente une longueur totale de l'ordre de 350 mm et un diamètre interne de l'ordre de 15 mm. La première extrémité 12 de ce conduit cylindrique est équipée de moyens classiques de raccordement à une installation d'eau sous pression d'environ 5.105 à environ 10⁶ Pa. Cette première extrémité 12 peut par exemple se présenter sous la forme d'un embout 14 de forme générale tronconique de surface extérieure annelée.

Du côté de sa seconde extrémité 16, le conduit cylindrique 10 comporte un convergent tronconique 18 ayant un coefficient de Venturi Cᵥ sensiblement égal à 1,25. Le coefficient de Venturi a été choisi tel que :

De façon avantageuse, le convergent tronconique 18 est monté de manière réglable en position axiale à l'intérieur du conduit cylindrique 10 à proximité de la seconde extrémité de ce dernier, avec un écartement suffisant pour ménager une chambre d'expansion 20. Le convergent tronconique 18 peut par exemple être immobilisé dans sa position correcte d'utilisation à l'aide d'une vis de blocage 22 traversant une paroi du conduit cylindrique 10.

Le convergent tronconique 18 peut présenter des orifices de sortie affectant des formes différentes. L'orifice de sortie peut par exemple affecter la forme générale d'une ellipse dont le grand axe est perpendiculaire à la direction des grands côtés de la fenêtre rectangulaire oblongue 24. Dans pareil cas, le petit axe de l'ellipse peut présenter avantageusement une longueur d'environ 6 mm et le grand axe une longueur d'environ 12 mm.

En variante, le convergent tronconique peut présenter un orifice de sortie affectant une forme générale circulaire. Dans pareil cas, le convergent tronconique 18 présente un angle au sommet de l'ordre de 30° et le diamètre d'ouverture est de l'ordre de 6 à 9 mm.

L'injecteur hydrocinétique selon l'invention comporte donc également une chambre d'expansion cylindrique 20 placée immédiatement en aval dudit convergent tronconique 18. Cette chambre d'expansion 20 se termine par une fenêtre rectangulaire oblongue 24 créant un second rétrécissement de la section de passage présentant un coefficient de Venturi Cᵥ sensiblement égal à 2. Le coefficient de Venturi répond à la même définition que celle indiquée précédemment. Cette chambre d'expansion cylindrique 20 joue aussi le rôle de divergent dont l'évasement brusque favorise le décollement du fluide et donne ainsi naissance à une zone d'eau instable favorisant la formation de noyaux contenant de la vapeur et de gaz activant le phénomène de cavitation commençante. Il convient de noter que cette chambre d'expansion 20 de section cylindrique constante comporte cependant une longueur réglable du fait de la possibilité de réglage en position axiale dans le conduit cylindrique 10 du convergent tronconique 18.

Conformément au mode de réalisation de la tête d'injecteur illustrée à la figure 4, la chambre interne lamelliforme s'étend à partir de la fenêtre rectangulaire oblongue 24 jusqu'à l'ouverture distale 28. Avantageusement cette chambre lamelliforme présente une partie centrale élargie 40 par rapport aux dimensions longitudinales de la fenêtre 24 et de l'ouverture 28. Une telle tête d'injecteur peut par exemple être mise en place sur le conduit cylindrique 10 par un montage du type à baïonnette.

Selon le mode de réalisation décrit aux figures 1 à 3, l'injecteur hydrocinétique comporte enfin un cornet terminal 26 délimitant, entre la fenêtre rectangulaire oblongue 24 et une ouverture distale 28, un passage 30 de forme généralement pyramidale et de section quadrangulaire variable de façon continue et réglable.

Selon une caractéristique particulière de la présente invention, la chambre d'expansion 20 se termine par deux rampes d'inclinaisons opposées, se raccordant aux grands côtés de la fenêtre rectangulaire oblongue 24. Avantageusement, le cornet terminal 26 comprend des volets directionnels latéraux 32 aptes à pivoter par l'intermédiaire d'une surface de came 34 commandée par une bague filetée 36 montée sur la seconde extrémité du conduit cylindrique 10. Dans la pratique, l'ouverture distale 28 du cornet terminal 26 présente une longueur réglable, parallèlement aux grands côtés de la fenêtre rectangulaire oblongue 24, qui est comprise entre environ 5 et environ 50 mm.

L'injecteur hydrocinétique selon l'invention comporte en outre un organe support 38, en soi connu, permettant une orientation réglable de l'injecteur dans toutes les directions de l'espace. A l'aide de cet organe support, l'injecteur hydrocinétique selon l'invention peut être équipé sur le bord d'une baignoire ou d'une piscine. L'injecteur hydrocinétique est mis en place au-dessus de la surface de t'eau de façon que son axe longitudinal soit sensiblement incliné à 30° par rapport à la surface de l'eau. Le réglage correct de l'injecteur hydrocinétique est enfin réalisé de manière que la fente de l'ouverture distale 28 du cornet terminal 26 soit parallèle à la surface de l'eau de la piscine ou de la baignoire.

L'injecteur hydrocinétique conforme à la présente invention peut par exemple être utilisé dans les conditions suivantes afin d'obtenir une neurostimulation à la fois d'origine thermique, mécanique et chimique.

On utilise par exemple une petite piscine à caractère individuel qui présente une forme de champignon en coupe, et qui a pour dimensions 2 m x 2 m x 1 m x 0,60 m.

Cette piscine est en outre dotée d'un bloc thermique fixe composé des éléments suivants :
une pompe principale électrique à triple turbine à gorges de puissance 2,2 kW, commandée par relais électro-mécanique ; cette pompe fonctionne en circuit fermé avec un filtre ;
   - un circulateur réchauffeur avec pompe ;
   - un thermostat plongeant situé dans le réchauffeur, réglable à la température désirée ;
   - deux éléments chauffants électriques plongeants de 2,2 kW, 220 Volts chacun.

Un bain hydrodynamique de 30 à 45 minutes joue le rôle de neurostimulant thermique en excitant les thermorécepteurs cutanés, l'appareillage étant réglé pour 34 ± 1 °C.

Il convient aussi de remarquer qu'en fonction de la température, le pourcentage d'humidité relative de l'air ambiant se révèle important pour le couple tissu-air du patient, d'où la nécessité d'un état hygrométrique convenable. Le bon équilibre physiologique est important et doit tenir compte des éléments physiques de l'atmosphère du local où est disposée la piscine.

Un bon rapport hygrométrique pour l'homme vêtu se situe de 60 à 80 % d'humidité relative avec une température ambiante de 18° à 20 °C. Pour l'homme nu avec un corps sec, un état hydrométrique de 80 % demande une température ambiante de 24 °C. Mais s'il sort de l'eau chaude, la température ambiante devra avantageusement se situer entre 24° et 26 °C avec un pourcentage d'humidité relative de 30 à 40 %. Le local doit donc comporter un conditionnement d'air autorégulé par un hygromètre.

La balnéothérapie réflexogène par cavitation peut être mise en oeuvre de façon satisfaisante à l'aide de l'injecteur hydrocinétique selon l'invention étudié spécialement pour donner un jet d'eau à forte pression (environ 8 bars), réglable du filiforme au lamelliforme (de 5 mm à 50 mm).

A l'inverse de ce que l'on connaît généralement jusqu'à présent, avec les jets subaquatiques employés en balnéothérapie, la sortie de l'injecteur selon l'invention est aérienne, placée à une distance moyenne d'environ 4 cm au-dessus du plan d'eau de la piscine, dirigée vers le sujet avec un angle d'inclinaison réglable de 0 à 90° (30/35° étant la plage la plus favorable), ce qui donne un jet oblique d'une longueur d'environ 8 cm. Ainsi un neurostimulant mécanique est-il mis en place, déterminant l'excitation des barorécepteurs et des mécanorécepteurs cutanés.

L'une des fonctions recherchées de l'injecteur selon l'invention est aussi de déclencher dans la masse d'eau de la piscine à l'impact du trajet terminal du jet aérien, un phénomène physique de cavitation additionnel. Ce phénomène se traduit par l'apparition d'une poche gazeuse qui produit de part et d'autre du plan d'eau de la piscine des gouttelettes d'eau chargées d'ions négatifs. Cette poche gazeuse a pour effet de donner une neurostimulation cutanée douce et agréable en immersion par chimioréception. En outre, au-dessus du plan d'eau, il se produit une absorption des ions atmosphériques négatifs par les poumons. De nombreux travaux ont décrit ce phénomène sous le nom d'« électro-échange-pulmonaire et démontrent que les ions négatifs renforcent la charge naturelle de la paroi endothéliale et par conséquent celles des hématies, mais provoquent aussi une notable augmentation du taux d'hémoglobine et un accroissement important des processus d'oxydation. Les molécules d'oxygène ionisées en se fixant sur les globules rouges du sang, augmentent leur charge électrique ainsi que celle des colloïdes en suspension dans le sang.

Ainsi l'action des ions ne se limite pas à un effet biologique local mais, par la circulation sanguine, s'étend à l'organisme tout entier, en particulier aux cellules cérébrales, tei que l'hypothalamus. L'action de l'oxygène se traduit par une stimulation générale des fonctions cérébrales et organiques. Il convient de remarquer ici que ce processus d'oxygénation est recherché en thérapeutique par l'emploi de certains médicaments.

Dans la pratique, un tel injecteur hydrocinétique a pu être utilisé de façon parfaitement satisfaisante en rééducation fonctionnelle et en traumatologie. A titre d'exemples, on relèvera ci-après trois observations types où l'injecteur selon l'invention a permis de mettre en oeuvre un traitement thérapeutique par balnéothérapie par cavitation avec des résultats hautement significatifs.

### Observation 1

Monsieur Dominique T., jeune sportif chevronné âgé de 25 ans, a présenté une rupture du tendon du long péronier latéral du pied gauche par accident. Celle-ci a été traitée par chirurgie, mais aucune rééducation ni autre traitement de physiothérapie n'ont été entrepris.

Trois ans plus tard, le tableau clinique est le suivant :
- douleurs vives persistantes de la tibio-tarsienne et du trajet du tendon du long péronier latéral opéré,
- importante rétraction du triceps sural,
- une raideur et limitation de la tibio-tarsienne,
- une impotence fonctionnelle très gênante, donnant un handicap physique certain chez ce jeune sportif et un retentissement psychologique non négligeable.

Vingt séances de trente minutes chacune de balnéothérapie par cavitation avec l'injecteur selon l'invention,.ont redonné à ce pied une mobilité normale, avec une excellente proprioception, fonction perdue depuis 3 ans.

Aucune rééducation active n'a été entreprise en raison du caractère algique de cette cheville, mais il est clair qu'avec le tempérament sportif de ce patient, les atrophies musculaires auront vite disparu.

### Observation 2

Monsieur André A., âgé de 48 ans, présente d'importantes séquelles de périarthrite scapulo-humérale droite, datant de plus de six mois.

Le tableau clinique révèle une abduction limitée à 30° avec douleurs persistantes.

Vingt séances de balnéothérapie par cavitation de 45 minutes ont redonné une fonction normale à cette épaule, sans aucune séquelle algique ; les dix dernières séances ont été associées à un travail isométrique contre l'atrophie musculaire de l'épaule.

Un facteur important intervient dans cette thérapeutique, c'est la décontraction physique générale du sujet, avec disparition d'un état anxieux fréquent chez ces malades atteints de périarthrite scapulo-humérale.

### Observation 3

Le jeune Michel M., âgé de 13 ans, en rééducation pour séquelles de fracture de l'olécrâne gauche, opéré, « tableau clinique » stade rééducation avec blocage de l'articulation du coude à 45°. L'inquiétude de ce jeune garçon dès la première séance a vite disparue. Le soulagement est rapide avec un excellent assouplissement musculo-articulaire dès la l0ème séance où l'on a commencé à associer une rééducation active. 20 séances de 30 minutes de balnéothérapie par cavitation ont donné à cette articulation du coude une liberté presque normale ; le chirurgien orthopédiste a fait poursuivre 10 autres séances de rééducation active pour parfaire le résultat.

Il est important de noter que cette technique de rééducation est particulièrement appréciée des enfants évitant ainsi toute contrainte douloureuse et l'apparition de postures d'autodéfense.

L'injecteur hydrocinétique selon l'invention trouve également son application en rééducation respiratoire. Les stimulations alvéolaires par ies aéro-ions (oxygène singulets négatifs) des gaz dissous par la cavitation de l'eàu, apportent une meilleure capillarité des alvéoles pulmonaires avec un pourcentage d'humidité relative maintenue à 70 % au-dessus du plan d'eau et donnent d'emblée au patient une respiration agréable et profonde. On obtient rapidement une décontraction du sujet et une libération des contraintes mécaniques des muscles respiratoires.

Dix séances de balnéothérapie par cavitation d'une durée de 30 à 45 minutes suivant les sujets facilitent beaucoup une éducation respiratoire physiologique, en particulier la libération des blocages réflexes des voies aériennes supérieures et de l'arbre bronchique.

Enfin, l'injecteur hydrocinétique selon l'invention conduit à des résultats remarquables en rééducation psychosomatique. Dans le cadre d'une hypothèse de recherche, une thérapeutique par balnéothérapie réflexogène par cavitation concernant la prostatite chronique a en effet été élaborée.

La prostatite fait actuellement l'objet de nombreuses études, mais son cadre est très discuté et son pronostic incertain.

Cependant certains travaux présentent la prostatite chronique comme résultant d'une dysfonction hypothalamique, car aux troubles de cette glande s'associe un ensemble de perturbations diachroniques ou synchroniques, lié directement à la neuroendocrinophysiologie de l'hypothalamus et du système neuro-végétatif. Par exemple : migraines, lombalgies, dyskinésies biliaires, coloptathies, pollakiurie, varicocèle, kystes de l'épididyme, refroidissement des extrémités, stérilité, troubles du sommeil, troubles psychosexuels; etc.

On a donc traité par balnéothérapie réflexogène de cavitation 20 malades atteints de prostatite chronique (voir tableau 1), soit 20 séances d'une durée de 45 minutes chacune, associées à une éducation respiratoire dirigée. On a constaté qu'avant la dixième séance, la majorité des patients notaient une amélioration sensible des migraines, des troubles du sommeil, des perturbations mictionnelles et des lombalgies.

Au cours de cette étude, on a enregistré les plaintes des patients (sans les suggérer), mais on a aussi contrôlé leurs dires par une étude minutieuse de leur dossier médical avec le médecin traitant.

La symptomatologie décrite dans notre tableau clinique synthétique a été codifiée comme suit :
- aucun trouble n'a pu être décelé ;
- un diagnostic a été posé par le médecin ;
- une médication forte a été ordonnée par le médecin ;
- un geste opératoire a été effectué par un spécialiste ;
- aucune réponse n'a pu être portée avec certitude.

Après 20 séances de ce traitement, pour la plupart des malades l'oedème prostatique avait disparu et une sensible amélioration psychosexuelle était notée.

De plus, deux cas de stérilité rebelle semblent avoir été résolus, puisque les spermogrammes s'étaient stabilisés entre 30 et 50 millions et que les épouses ont mené à terme des grossesses normales.

Ces résultats confirment bien l'action neuro-endocrino-sympathique de cette technique hydrodynamique par cavitation.

L'injecteur hydrocinétique selon l'invention permet donc une balnéothérapie réflexogène par cavitation qui présente l'avantage de ne comporter aucun risque iatrogénique, et en particulier dans le cas des prostatites chroniques où les patients peuvent réduire leur polymédication.

Il convient enfin de préciser que l'injecteur hydrocinétique selon l'invention peut avantageusement être utilisé dans des domaines d'application différents, tels que les traitements d'épuration des eaux et la pisciculture.

## Revendications

1. Injecteur hydrocinétique destiné en particulier à des applications baInéothérapiques, comprenant : un conduit cylindrique (10) de section interne sensiblement circulaire dont une première extrémité (12) est équipée de moyens de raccordement à une alimentation d'eau sous une pression d'environ 5.10⁵ à environ 10⁶ Pa ;
un convergent tronconique (18) agencé du côté de la seconde extrémité (16) dudit conduit (10) ;
une tête d'injecteur comportant une chambre interne lamelliforme s'étendant jusqu'à l'ouverture distale (28), caractérisé en ce que le convergent tronconique (18) présente un coefficient de Venturi sensiblement égal à 1,25 et en ce que l'injecteur comporte en outre une chambre d'expansion cylindrique (20) placée immédiatement en aval dudit convergent tronconique (18) et se terminant par une fenêtre rectangulaire oblongue (24) créant un second rétrécissement de la section de passage, dont le coefficient de Venturi est sensiblement égal à 2.

2. Injecteur hydrocinétique selon la revendication 1, caractérisé en ce que le convergent tronconique (18) présente un orifice de sortie affectant la forme générale d'une ellipse dont le grand axe est perpendiculaire à la direction des grands côtés de la fenêtre rectangulaire oblongue (24).

3. Injecteur hydrocinétique selon la revendication 1, caractérisé en ce que le convergent tronconique (18) présente un orifice de sortie affectant une forme générale circulaire, l'angle au sommet du convergent tronconique (18) étant de l'ordre de 30°. '

4. Injecteur hydrocinétique selon l'une des revendications 1 à 3, caractérisé en ce que la chambre lamelliforme présente entre la fenêtre (24) et l'ouverture (28) une partie centrale (40) élargie par rapport aux dimensions longitudinales de la fenêtre (24) et de l'ouverture (28).

5. Injecteur hydrocinétique selon l'une des revendications 1 à 3, caractérisé en ce que la tête d'injecteur se présente sous la forme d'un cornet terminal (26) délimitant, entre ladite fenêtre rectangulaire oblongue (24) et une ouverture distale (28), un passage de forme généralement pyramidale et de section quadrangulaire variable de façon continue et réglable.

6. Injecteur hydrocinétique selon l'une des revendications 1 à 5, caractérisé en ce que le convergent tronconique (18) est monté de façon réglable en position axiale dans le conduit cylindrique (10) à proximité de sa seconde extrémité (16) avec écartement suffisant pour ménager ladite chambre d'expansion (20).

7. Injecteur hydrocinétique selon la revendication 6, caractérisé en ce que la chambre d'expansion (20) se prolonge par deux rampes d'inclinaisons opposées, se raccordant aux grands côtés de la fenêtre rectangulaire oblongue (24).

8. Injecteur hydrocinétique selon la revendication 5, caractérisé en ce que le cornet terminal (26) comprend deux volets directionnels latéraux (32) aptes à pivoter chacun par l'intermédiaire d'une surface de came (34) commandée par une bague filetée (36) montée sur la seconde extrémité (16) du conduit cylindrique (10).

9. Injecteur hydrocinétique selon l'une des revendications 1 à 8, caractérisé en ce que le conduit cylindrique (10) est muni d'un organe support (38) permettant une orientation réglable de l'injecteur dans toutes les directions de l'espace..

10. Baignoire ou piscine équipée d'un injecteur hydrocinétique selon l'une des revendications 1 à 9, caractérisée en ce que l'injecteur hydrocinétique est mis en place à l'aide de son support au-dessus de la surface de l'eau, l'axe longitudinal de l'injecteur étant sensiblement incliné à 30° par rapport à la surface de l'eau, et la fente de l'ouverture distale (28) étant parallèle à la surface de l'eau.

## Claims

1. A hydrokinetic injector intended in particular for balneotherapeutic applications, which comprises :
- a cylindrical pipe (10) of substantially circular internal section, a first end (12) of which is equipped with means of connection to a water supply under a pressure of about 5.10⁵ to about 10⁶ Pa ;
- a fructoconical convergent member (18) disposed near the second end (16) of the said pipe (10) ;
- an injector head having a lamelliform internal chamber extending to the distal opening (28), characterized in that the frustoconical convergent member (18) has a Venturi coefficient substantially equal to 1.25 and in that the injector further comprises a cylindrical expansion chamber (20) situated immediately downstream of the said frustoconical convergent member (18) and ending in an oblong rectangular window (24) forming a second constriction of the passage section, its Venturi coefficient being substantially equal to 2.

2. A hydrokinetic injector as claimed in claim 1, wherein the frustoconical convergent member (18) has an outlet aperture having the general shape of an ellipse whose major axis is perpendicular to the direction of the longer sides of the oblong rectangular window (24).

3. A hydrokinetic injector as claimed in claim 1, wherein the frustoconical convergent member (18) has an outlet aperture having a circular general shape, the apical angle of the frustoconical convergent member (18) being of the order of 30°.

4. A hydrokinetic injector as claimed in one of claims 1 to 3, wherein the lamelliform chamber has, between the window (24) and the opening (28), a central portion (40) which is widened relative to the longitudinal dimensions of the window (24) and of the opening (28).

5. A hydrokinetic injector as claimed in one of claims 1 to 3, wherein the injector head is in the form of a terminal horn (26) delimiting, between the said oblong rectangular window (24) and a distal opening (28), a passage of generally pyramidal shape and of continuously and adjustably variable quadrangular section.

6. A hydrokinetic injector as claimed in one of claims 1 to 5, wherein the frustoconical convergent member (18) is mounted adjustably in respect of its axial position in the cylindrical pipe (10), near the second end (16) of the latter but at a sufficient distance thereform to form the said expansion chamber (20).

7. A hydrokinetic injector as claimed in claim 6, wherein the expansion chamber (20) is extended by two oppositely inclined slopes connecting to the longer sides of the oblong rectangular window (24).

8. A hydrokinetic injector as claimed in claim 5, wherein the terminal horn (26) comprises two lateral directional flaps (32) each adapted to pivot with the aid of a cam surface (34) controlled by a threaded ring (36) mounted on the second end (16) of the cylindrical pipe (10).

9. A hydrokinetic injector as claimed in one of claims 1 to 8, wherein the cylindrical pipe (10) is provided with a support member (38) permitting adjustable orientation of the injector in all directions in space: .

10. A bath or pool equipped with a hydrokinetic injector as claimed in one of claims 1 to 9, characterized in that the hydrokinetic injector is placed in position, with the aid of its support, above the surface of the water, the longitudinal axis of the injector being inclined substantially at 30° relative to the surface of the water, and the slot of the distal opening (28) being parallel to the surface of the water.

## Patentansprüche

1. Hydrokinetische Injektionsdüse, insbesondere für die Balneotherapie, bestehend aus
- einem zylindrischen Rohr (10) mit im wesentlichen kreisförmigem Innenquerschnitt, dessen erstes Ende (12) mit Mitteln zum Anschluß an eine unter einem Druck von etwa 5.10⁵ bis etwa 10⁶ Pa stehende Druckwasserleitung versehen ist,
einem am zweiten Ende (16) des Rohres (10) angebrachten kegelstumpfförmigen Düsenende (18),
einem Injectionsdüsen-Kopf mit einer sich bis zum distalen Ende erstreckenden blattförmigen inneren Kammer, dadurch gekennzeichnet, daß der kegelstumpfförmige Düsenkopf (18) einen Venturi-Faktor von etwa 1,25 aufweist und im übrigen eine dem kegelstumpfförmigen Düsenkopf (18) unmittelbar nachgeschaltete zylindrische Expansionskammer (20) besitzt, die in einem langgestreckten, rechteckigen Fenster (24) endet, das die Durchtrittsöffnung nochmals verengt und dessen Venturi-Faktor bei etwa 2 liegt.

- 2. Hydrokinetische Injektionsdüse nach Anspruch 1. dadurch gekennzeichnet, daß der kegelstumpfförmige Düsenkopf (18) eine die allgemeine Form einer Ellipse aufweisende Austrittsöffnung besitzt, deren lange Achse senkrecht zur Richtung der langen Seiten des langgestreckten rechteckigen Fensters (24) verläuft.

3. Hydrokinetische Einspritzdüse nach Anspruch 1, dadurch gekennzeichnet, daß der kegelstrumpfförmige Düsenkopf (18) eine Austrittsöffnung von allgemein kreisförmiger Gestalt aufweist, wobei der Spitzen-Winkel des kegelstumpfförmigen Düsenkopfes (18) etwa 30° beträgt.

4. Hydrokinetische Injektionsdüse nach einem der Ansprüche 1 bis 3, dadurch gekennzeichnet, daß die blattförmige Kammer zwischen dem Fenster (24) und der Öffnung (28) einen gegenüber den Längsabmessungen des Fensters (24) und der Öffnung (28) erweiterten Mittelteil (40) aufweist.

5. Hydrokinetische Injectionsdüse nach einem der Ansprüche 1 bis 3, dadurch gekennzeichnet, .daß der Injektionsdüsen-Kopf in Form eines Mundstücks (26) ausgebildet ist, das zwischen dem langgestreckten rechteckigen Fenster (24) und der distalen Öffnung (28) eine Durchgangsöffnung von allgemein pyramidenförmiger Gestalt mit stufenlos regelbarem quadratischem Querschnitt ausbildet.

6. Hydrokinetische Injektionsdüse nach einem der Ansprüche 1 bis 5, dadurch gekennzeichnet, daß der kegelstumpfförmige Düsenkopf (18) im zylindrischen Rohr (10) nahe dessen zweiten Ende (16) in axialer Richtung verstellbar mit einem zur Ausbildung der Expansionskammer ausreichenden Abstand angeordnet ist.

7. Hydrokinetische Injectionsdüse nach Anspruch 6, dadurch gekennzeichnet, daß die Expansionskammer (20) sich in zwei entgegengesetzt geneigten Schrägen fortsetzt, über die sie mit den langen Seiten des langgestreckten rechteckigen Fensters (24) verbunden ist.

8. Hydrokinetische Injektionsdüse nach Anspruch 5, dadurch gekennzeichnet, daß das Mundstück (26) zwei über eine Nockenfläche (34) schwenkbare, seitliche Umlenkklappen (32) besitzt, wobei die Regelung über einen am zweiten Ende (16) des zylindrischen Rohres (10) angebrachten Gewindering erfolgt..

9. Hydrokinetische Injektionsdüse nach einem der Ansprüche 1 bis 8, dadurch gekennzeichnet, daß das zylindrische Rohr (10) mit einer Halterung (38) ausgerüstet ist, mittels derer die Injektionsdüse nach allen räumlichen Richtungen ausgerichtet werden kann..

10. Wanne oder Schwimmbad mit einer hydrokinetischen Injektionsdüse nach einem der Ansprüche 1 bis 9, dadurch gekennzeichnet, daß die hydrokinetische Injektionsdüse mit Hilfe ihrer Halterung oberhalb der Wasseroberfläche so angeordnet wird, daß die Längsachse der Injektionsdüse im wesentlichen unter einem Winkel von 30° zur Wasseroberfläche geneigt ist und der distale Öffnungsspalt (28) parallel zur Wasseroberfläche verläuft.
